# EUROPÄISCHE PATENTSCHRIFT

(11) **EP 1 359 270 B1**
(45) Veröffentlichungstag und Bekanntmachung des Hinweises auf die Patenterteilung: **30.08.2006**
(21) Anmeldenummer: 03005587.5
(22) Anmeldetag: 12.03.2003
(51) Int. Cl.: E05B 15/02

(54) **Mauerschutzkasten für Stahlzargen**
Strikerbox for steel frames
Caisse de gâche pour cadres en acier

(30) Priorität: 17.04.2002 DE 10217079
(43) Veröffentlichungstag der Anmeldung: 05.11.2003
(73) Patentinhaber: Simonswerk GmbH, D-33378 Rheda-Wiedenbrück (DE)
(72) Erfinder: Stiera, Wolfgang, 46399 Bocholt (DE)
(74) Vertreter: Spalthoff, Adolf

(56) Entgegenhaltungen:
- DE-A- 1 683 591
- FR-A- 2 144 068
- FR-A- 2 532 355
- GB-A- 2 202 268
- NL-A- 8 005 106

## Beschreibung

Die Erfindung bezieht sich auf einen Mauerschutzkasten für Stahlzargen nach den Oberbegriff des Patentanspruchs 1.

Eine Tür, die mit einer Stahlzarge und einem die vorstehend angegebenen Merkmale aufweisenden Mauerschutzkasten ausgerüstet ist, ist im Vergleich zu mit Block- und Futterzargen ausgerüsteten Türen mit einer geringeren Widerstandskraft gegen Aufbruch- und Aufstemmversuche versehen.

Aus der FR-A-2 532 355 ist ein Mauerschutzkasten für Zargen bekannt, der mit einer Schlossfalle für ein Riegelglied eines Schlosses versehen ist, das an einem Türblatt, das in der Zarge aufnehmbar ist, angeordnet ist. Der Schlosskasten hat eine erste Außenwand, die einer das Riegelglied des Schlosses halternden Schließkante des Türblatts zugewandt ist. In dieser ersten Außenwand ist eine Ausnehmung ausgebildet, durch die hindurch das Riegelglied des türblattseitigen Schlosses zwischen seiner Ver- und seiner Entriegelstellung verstellbar ist. Des weiteren hat der Schlosskasten eine zweite Außenwand, die dem mittels des Türblatts schließbaren Raum zugewandt ist. Zu seiner der Zarge zugewandten Rückseite hin ist der Schlosskasten mittels einer Rückwand gegen das Zargenmaterial abgeschlossen. Der Mauerschutzkasten, wie er in der FR-A-2 532 355 beschrieben ist, kommt ausschließlich in Verbindung mit Block- oder Futterzargen zum Einsatz.

Die NL-A-8 005 106 zeigt einen Mauerschutzkasten, der gemeinsam mit Metall- bzw. Stahlzargen eingesetzt wird.

Der Erfindung liegt die Aufgabe zugrunde, den eingangs geschilderten Mauerschutzkasten derart weiter-zubilden, dass die mit ihm ausgerüstete Tür in verbindung mit Stahlzargen einsetzbar ist und eine erhöhte Widerstandskraft gegen Aufbruch- und Aufstemmversuche aufweist, wobei der technisch-konstruktive Aufwand für den Mauerschutzkasten gering sein sollte.

Diese Aufgabe wird erfindungsgemäß durch die Merkmale im kennzeichnenden Tül des Patentanspruchs gelöst. Aufgrund der verstärkten Ausbildung der als Sperrfläche bzw. Sperrwand dienenden zweiten Außenwand, die bereits bei der Herstellung des Mauerschutzkastens berücksichtigt und vorgesehen ist, entfallen jedwede zusätzliche Verstärkungen od.dgl., falls eine mit dem Mauerschutzkasten versehene Tür in erhöhter Weise gegen Aufbruch- und Aufstemmversuche gesichert werden muß.

Vorteilhaft wird die zweite Außenwand durch einen vom die erste Außenwand bildenden Abschnitt rechtwinklig abgebogenen Endabschnitt der Stahlzargenwandung gebildet.

Die Verstärkung der zweiten Außenwand wird in konstruktiv-technisch wenig aufwendiger Weise gemäß Patentanspruch 3 bewerkstelligt.

Eine weitere Verstärkung im Bereich der zweiten Außenwand kann gemäß Patentanspruch 4 erzielt werden.

Weitere vorteilhafte Ausgestaltungen ergeben sich gemäß den Patentanspruchen 5 bis 8.

Der obere und der untere Abschluß des erfindungsgemäßen Mauerschutzkastens wird konstruktiv-technisch wenig aufwendig und dennoch sicher gemäß Patentanspruch 9 ausgebildet.

Weitere vorteilhafte Wükrhildungen ergeben sich gemäß den Patentanspruchen 10 und 11.

Die angestrebte verstärkung an der zweiten Außenwand des Mauerschutzkastens kann auch gemäß Patentanspruch 12 erreicht werden. Die Verstärkungsplatte kann in jeder geeigneten Form mit der zweiten Außenwand verbunden werden, wobei sich als besonders vorteilhaft das Anschweißen gemäß Patentansprush 13 erwiesen hat.

Weitere vorteilhafte Ausführungsformen des erfindungsgemäßen Mauerschutzkastens ergeben sich aus den Patentansprüchen 14 und 15.

Im folgenden wird die Erfindung anhand von Ausführungsformen unter Bezugnahme auf die Zeichnung näher erläutert.

### Es zeigen:

- Figur 1: eine Seitenansicht einer Ausführungsform eines an einer Stahlzarge montierten erfindungsgemäßen Mauerschutzkastens für Stahlzargen;
- Figur 2: eine Schnittdarstellung der in Figur 1 gezeigten Anordnung aus Mauerschutzkasten und Stahlzarge;
- Figur 3: eine perspektivische Prinzipdarstellung einer weiteren Ausführungsform des erfindungsgemäßen Mauerschutzkastens für Stahlzargen;
- Figur 4: eine Schnittdarstellung des in Figur 3 gezeigten Mauerschutzkastens für Stahlzargen; und
- Figur 5: eine Schnittdarstellung einer weiteren Ausführungsform des erfindungsgemäßen Mauerschutzkastens für Stahlzargen.

Eine in den Figuren 1 und 2 in einer teilweisen Seitenansicht und in einer Schnittdarstellung gezeigte Stahlzarge 1 bildet mit einem in Figur 2 lediglich teilweise dargestellten Türblatt 2 eine im übrigen in den Figuren nicht dargestellte Tür, mittels der ein Raum 3 verschließbar ist.

In die Stahlzarge 1 ist ein Mauerschutzkasten 4 integriert, mittels dem eine Aufnahme 5 für ein mittels einer nicht dargestellten Türklinke betätigbares Schließglied 6 und eine Schlossfalle 7 für ein in Figur 2 lediglich angedeutetes Riegelglied 8 eines türblattseitigen Schlosses ausgebildet ist.

Der durch den Mauerschutzkasten 4 ausgebildete Innenraum wird zur Schließkante 9 des Türblatts 2 hin durch eine erste Außenwand 10 abgeschlossen. Die erste Außenwand 10 wird durch einen sich in Türdickenrichtung erstreckenden Abschnitt 11 der Stahlzargenwandung 12 gebildet. Dieser Abschnitt 11 der Stahlzargenwandung 12 ist im geschlossenen Zustand des Türblatts 2 parallel zu dessen Schließkante 9 angeordnet.

In der ersten Außenwand 10 ist eine Ausnehmung 12 vorgesehen, die der Aufnahme 5 des Schließglieds 6 der Türklinke zugeordnet ist. Des weiteren weist die erste Außenwand 10 eine Ausnehmung 13 auf, durch die hindurch das Riegelglied 8 des türblattseitigen Schlosses in die und aus der Schlossfalle 7 bzw. zwischen seiner Ver- und seiner Entriegelstellung verstellbar ist.

An das zargenferne Ende der ersten Außenwand 10 schließt sich eine zweite Außenwand 14 an, die dem durch das Türblatt 2 verschließbaren Raum 3 zugewandt ist und die durch einen vom die erste Außenwand 10 bildenden Abschnitt 11 der Stahlzargenwandung rechtwinklig abgebogenen Endabschnitt 15 der Stahlzargenwandung gebildet ist.

Der Abschluß des Mauerschutzkastens 4 zum Mauerwerk od.dgl. hin erfolgt mittels einer Rückwand 16. Die Rückwand 16 des Mauerschutzkastens 4 wird durch einen zur zweiten Außenwand 14 parallelen Wandabschnitt 17, einen zur ersten Außenwand 10 parallelen Wandabschnitt 18 und einen die beiden Wandabschnitte 17, 18 an deren freien Enden verbindenden Schrägabschnitt 19 gebildet.

An ihrem der Innenseite der zweiten Außenwand 14 zugeordneten Ende hat die Rückwand 16 einen Verlängerungsabschnitt 20, der in Parallelrichtung zur zweiten Außenwand 14 gebogen ist und gegen die Innenfläche der zweiten Außenwand 14 in Anlage ist. An seinem der eigentlichen Rückwand 16 abgewandten Ende ist dieser Verlängerungsabschnitt 20 um 180 Grad umgebogen und bildet einen Verlängerungsendabschnitt 21, der gegen die Innenseite des Verlängerungsabschnitts 20 in Anlage ist. Die zweite Außenwand 14 wird durch den Verlängerungsabschnitt 20 und den Verlängerungsendabschnitt 21 verstärkt, so dass die gesamte Wandstärke der zweiten Außenwand 14 und des Verlängerungsabschnitts 20 sowie des Verlängerungsendabschnitts 21 im Vergleich zu der Wandstärke der Stahlzarge 1 und der Rückwand 16 erheblich erhöht ist. Die Einheit aus zweiter Außenwand 14, Verlängerungsabschnitt 20 und Verlängerungsendabschnitt 21 bildet eine verstärkte und stabilisierende Sperrfläche des Mauerschutzkastens 4, die jedweden Aufbruchversuchen einen in erheblicher Weise erhöhten Widerstand entgegensetzt.

In der in den Figuren 1 und 2 gezeigten Ausführungsform erstreckt sich der Verlängerungsabschnitt 20 der Rückwand 16 in Türweitenrichtung etwa über die gesamte zweite Außenwand 14, und auch der Verlängerungsendabschnitt 21 deckt einen Großteil der entsprechenden Abmessung der zweiten Außenwand 14 ab.

An seinem in Vertikalrichtung oberen und unteren Ende ist der Mauerschutzkasten 4 mittels vertikaler Endglieder 22 bzw. 23 geschlossen. Wie sich am besten aus Figur 3 ergibt, hat jedes der beiden vertikalen Endglieder 22, 23, von denen in Figur 3 lediglich das vertikale Endglied 22 dargestellt ist, eine Befestigungsplatte 24, die sich in Vertikalrichtung parallel zur ersten Außenwand 10 erstreckt. Mittels dieser Befestigungsplatte 24 ist das vertikale Endglied 22 durch Schraub-, Nietverbindungen od.dgl. mit der Stahlzargenwandung verbunden. Des weiteren hat das vertikale Endglied 22 eine Schließlasche 25, die bei dem in Figur 3 gezeigten Ausführungsbeispiel des Mauerschutzkastens 4 parallel zum Schrägabschnitt 19 der Rückwand 16 angeordnet ist und die mittels einer Schraub-, Nietverbindung od.dgl. mit dem Schrägabschnitt 19 der Rückwand 16 verbunden ist. Senkrecht zur Befestigungsplatte 24 und zur Schließlasche 25 ist eine Deckwand 26 des vertikalen Endglieds 22 angeordnet. Die Deckwand 26 ist entsprechend senkrecht zu den beiden Außenwänden 10, 14 und der Rückwand 16, welche den Innenraum des Mauerschutzkastens 14 ausbilden, angeordnet und schließt damit letzteren in vertikaler Richtung ab.

Bei der in den Figuren 1 und 2 gezeigten Ausführungsform des Mauerschutzkastens 4 ist die Schließlasche 25 dem zur zweiten Außenwand 14 parallelen Wandabschnitt 17 der Rückwand 16 des Mauerschutzkastens 4 zugeordnet und dort befestigt.

Bei einer in Figur 5 in Schnittdarstellung gezeigten Ausführungsform des erfindungsgemäßen Mauerschutzkastens 4 wird die Verstärkung der zweiten Außenwand 14 dadurch bewerkstelligt, dass auf deren Außenseite eine Verstärkungsplatte 27 angeordnet ist. Die Befestigung der Verstärkungsplatte 27 auf der Außenseite der zweiten Außenwand 14 erfolgt mittels Anschweißung. Die Erstreckung der Verstärkungsplatte 27 in Türweitenrichtung entspricht in etwa derjenigen der gesamten zweiten Außenwand 14.

Die Verstärkungsplatte 27 kann einstückig mit der Rückwand 16 ausgebildet oder ein separates Bauteil sein.

## Patentansprüche

1. Mauerschutzkasten, in dem eine Schlossfalle (7) für ein Riegelglied (8) eines türblattseitigen Schlosses ausgebildet ist, mit einer ersten Außenwand (10), die im Gebrauch einer das Riegelglied (8) des Schlosses halternden Schließkante (9) eines Türblatts (2) zugewandt ist und in der eine Ausnehmung (13) ausgebildet ist, durch die hindurch das Riegelglied (8) des türblattseitigen Schlosses zwischen seiner Ver- und seiner Entriegelstellung verstellbar ist, einer zweiten Außenwand (14), die dem mittels des Türblatts (2) schließbaren Raum (3) zugewandt ist, und einer Rückwand (16), wobei die erste Außenwand (10), die zweite Außenwand (14) und die Rückwand (16) des Mauerschutzkastens (4) einen Innenraum bilden, der im Gebrauch durch die Rückwand (16) gegen das Mauerwerk od.dgl. abgeschlossen und in dem die Schlossfalle (7) aufgenommen ist, **dadurch gekennzeichnet, dass** die dem mittels des Türblatts (2) schließbaren Raum zugewandte zweite Außenwand (14) eine größere Wandstärke als die der Schließkante (9) des Türblatts zugewandte erste Außenwand (10) des Mauerschutzkastens (4) aufweist, und dass die erste Außenwand (10) des Mauerschutzkastens (4) durch einen in Türdickenrichtung sich erstreckenden Abschnitt (11) einer Wandung einer Stahlzarge (1) gebildet ist.

2. Mauerschutzkasten für Stahlzargen nach Anspruch 1, dessen zweite Außenwand (14) durch einen vom die erste Außenwand (10) bildenden Abschnitt (11) rechtwinklig abgebogenen Endabschnitt (15) der Stahlzargenwandung gebildet ist.

3. Mauerschutzkasten für Stahlzargen nach Anspruch 1 oder 2, dessen Rückwand (16) an ihrem der zweiten Außenwand (14) zugeordneten Ende einen parallel zur zweiten Außenwand (14) umgebogenen Verlängerungsabschnitt (20) aufweist, der gegen die Innenseite der zweiten Außenwand (14) anliegt und die Verstärkung der zweiten Außenwand (14) bildet.

4. Mauerschutzkasten für Stahlzargen nach Anspruch 3, bei dem der gegen die Innenseite der zweiten Außenwand (14) anliegende Verlängerungsabschnitt (20) der Rückwand (16) an seinem distalen Ende um 180 Grad zu einem Verlängerungsendabschnitt (21) umgebogen ist, der gegen die Innenseite des Verlängerungsabschnitts (20) anliegt und eine weitere Verstärkung der zweiten Außenwand (14) bildet.

5. Mauerschutzkasten für Stahlzargen nach Anspruch 3 oder 4, bei dem sich der Verlängerungsabschnitt (20) der Rückwand (16) in Türweitenrichtung im wesentlichen über die gesamte zweite Außenwand (14) erstreckt.

6. Mauerschutzkasten für Stahlzargen nach Anspruch 4 oder 5, bei dem sich der Verlängerungsendabschnitt (21) der Rückwand (16) in Türweitenrichtung über einen Großteil des Verlängerungsabschnitts (20) der Rückwand (16) bzw. der zweiten Außenwand (14) erstreckt.

7. Mauerschutzkasten für Stahlzargen nach einem der Ansprüche 1 bis 6, dessen Rückwand (16) einen zur zweiten Außenwand (14) parallelen Wandabschnitt (17) und einen zur ersten Außenwand (10) parallelen Wandabschnitt (18) aufweist.

8. Mauerschutzkasten für Stahlzargen nach Anspruch 7, bei dem die beiden zu den Außenwänden (10, 14) parallelen Wandabschnitte (18, 17) der Rückwand (16) an ihren einander zugeordneten Enden durch einen Schrägabschnitt (19) miteinander verbunden sind.

9. Mauerschutzkasten für Stahlzargen nach einem der Ansprüche 1 bis 8, bei dem zwei vertikale Endglieder (22, 23) des Mauerschutzkastens (4), mittels denen der Mauerschutzkasten (4) oben und unten geschlossen ist, jeweils eine horizontal angeordnete Deckwand (26), eine vertikal angeordnete Befestigungsplatte (24), mittels der das vertikale Endglied (22, 23) mit der Stahlzargenwandung verbindbar ist, und eine vertikal angeordnete Schließlasche (25) aufweisen, mittels der das vertikale Endglied (22, 23) mit der Rückwand (16) des Mauerschutzkastens (4) verbindbar ist.

10. Mauerschutzkasten für Stahlzargen nach Anspruch 9, bei dem die Schließlaschen (25) der vertikalen Endglieder (22, 23) am zur zweiten Außenwand (14) parallelen Wandabschnitt (17) der Rückwand (16) des Mauerschutzkastens (4) befestigt sind.

11. Mauerschutzkasten für Stahlzargen nach Anspruch 9, bei dem die Schließlaschen (25) der vertikalen Endglieder (22, 23) am Schrägabschnitt (19) der Rückwand (16) des Mauerschutzkastens (4) befestigt sind.

12. Mauerschutzkasten für Stahlzargen nach einem der Ansprüche 1 bis 11, bei dem auf der seiner Rückwand (16) abgewandten Außenseite seiner zweiten Außenwand (14) eine Verstärkungsplatte (27) angebracht ist.

13. Mauerschutzkasten für Stahlzargen nach Anspruch 12, bei dem die Verstärkungsplatte (27) an die Außenseite der zweiten Außenwand (14) angeschweißt ist.

14. Mauerschutzkasten für Stahlzargen nach Anspruch 12 oder 13, bei dem sich die Verstärkungsplatte (27) in Türweitenrichtung etwa über die gesamte zweite Außenwand (14) erstreckt.

15. Mauerschutzkasten für Stahlzargen nach einem der Ansprüche 12 bis 14, bei dem die Verstärkungsplatte (27) einstückig mit der Rückwand (16) ausgebildet ist.

## Claims

1. A wall safety caisson in which a lock striker plate (7) is conformed for a bolt member (8) of a lock on the door leaf side, with a first outer wall (10), which faces a closing edge (9) of a door leaf (2) supporting the bolt member (8) of the lock during use, and in which a cutaway (13) is formed, through which the bolt member (8) of the lock on the door leaf side is displaceable between the locked and unlocked positions thereof, a second outer wall (14), which faces the space (3) that is closable via the door leaf (2), and a rear wall (16), wherein the first outer wall (10), the second outer wall (14), and the rear wall (16) form an inner cavity of the safety caisson (4), which inner cavity is closed off from the masonry or similar by the rear wall (16) and in which the lock striker plate (7) is accommodated during use, **characterised in that** the second outer wall (14) facing the space that is closable via the door leaf (2) has a greater wall thickness than that of the first wall of the wall safety caisson (4) facing the closing edge (9) of the door leaf, and that the first outer wall (10) of the wall safety caisson (4) is formed by a section (11) of a wall of a steel frame (1) extending in the direction of the wall thickness.

2. The wall safety caisson for steel frames in accordance with claim 1, the second outer wall (14) of which is formed by an end section (15) of the steel frame wall that is angled perpendicularly away from the section (11) that forms the first outer wall (10).

3. The wall safety caisson for steel frames in accordance with either of claims 1 or 2, the rear wall (16) of which has an extension section (20) that is angled parallel to the second outer wall (14) on the end thereof facing the second outer wall (14), and which lies flush with the inner side of the second outer wall (14) and forms a reinforcement for the second outer wall (14).

4. The wall safety caisson for steel frames in accordance with claim 3, the wherein the distal end of the extension section (20) of the rear wall (16) that lies flush against the inner side of the second outer wall (14) is bent through 180 degrees to form an extension end section (21), which lies flush against the inner side of the extension section (20) and forms a further reinforcement for the second outer wall (14).

5. The wall safety caisson for steel frames in accordance with either of claims 3 or 4, wherein the extension section (20) of the rear wall (16) extends essentially over the entire second outer wall (14) in the direction of the door width.

6. The wall safety caisson for steel frames in accordance with either of claims 4 or 5, wherein the extension end section (21) of the rear wall (16) extends over most of the extension section (20) of the rear wall (16) and the second outer wall (14) in the direction of the door width.

7. The wall safety caisson for steel frames in accordance with any of claims 1 to 6, the rear wall of which (16) has a wall section (17) parallel to the second outer wall (14) and a wall section (18) parallel to the first outer wall (10).

8. The wall safety caisson for steel frames in accordance with claim 7, wherein the of the two wall sections (18, 17) of the rear wall (16) that are parallel to the outer walls (10, 14) are connected to each other at their facing ends by an angled section (19).

9. The wall safety caisson for steel frames in accordance with any of claims 1 to 8, wherein two vertical end members (22, 23) of the wall safety caisson (4), by which the wall safety caisson (4) is closed at the top and bottom, each have one horizontally disposed covering wall (26), one vertically disposed fixing plate (24), by which the vertical end member (22, 23) is connectible to the steel frame wall, and a vertically disposed closure plate (25), via which the vertical end member (22, 23) can be connected to the rear wall (16) of the wall safety caisson (4).

10. The wall safety caisson for steel frames in accordance with claim 9, wherein the closure plates (25) of the vertical end members (22, 23) are fixed to the wall section (17) of the rear wall (16) of the wall safety caisson (4) that is parallel to the second outer wall (14).

11. The wall safety caisson for steel frames in accordance with claim 9, wherein the closure plates (25) of the vertical end members (22, 23) are fixed to the angled section (19) of the rear wall (16) of the wall safety caisson (4).

12. The wall safety caisson for steel frames in accordance with any of claims 1 to 11, wherein a reinforcing plate (27) is attached to the outside of the second outer wall (14) thereof facing away from the rear wall (16) thereof.

13. The wall safety caisson for steel frames in accordance with claim 12, wherein the reinforcing plate (27) is welded to the outside of the second outer wall (14).

14. The wall safety caisson for steel frames in accordance with either of claims 12 or 13, wherein the reinforcing plate (27) extends approximately over the entire second outer wall (14) in the direction of the door width.

15. The wall safety caisson for steel frames in accordance with any of claims 12 to 14, wherein the reinforcing plate (27) is constructed integrally with the rear wall (16).

## Revendications

1. Boîtier de gâche dans lequel est conçu un loquet (7) pour un élément de verrouillage (8) d'une serrure côté vantail de porte, avec une première paroi extérieure (10), qui en service est dirigée vers une arête de fermeture (9) d'un vantail de porte (2) portant l'élément de verrouillage (8) de la serrure et dans laquelle est conçu un évidement (13), à travers lequel l'élément de verrouillage (8) de la serrure côté vantail de porte est réglable entre sa position de verrouillage et sa position de déverrouillage, une deuxième paroi extérieure (14) qui est dirigée vers le local (3) qui se ferme au moyen du vantail de porte (2) et une paroi arrière (16), la première paroi extérieure (10), la deuxième paroi extérieure (14) et la paroi arrière (16) du boîtier de gâche (4) formant un espace intérieur, qui en service est fermé par la paroi arrière (16) contre la maçonnerie ou similaire et dans lequel est logé un loquet (7), **caractérisé en ce que** la deuxième paroi extérieure (14) dirigée vers le local qui se ferme au moyen du vantail de porte (2) a une épaisseur de paroi supérieure à la première paroi extérieure (10) du boîtier de gâche (4) qui est dirigée vers l'arête de fermeture (9) du vantail de porte et **en ce que** la première paroi extérieure (10) du boîtier de gâche (4) est formée par une section (11) s'étendant vers l'épaisseur de porte d'une paroi d'un dormant en acier (1).

2. Boîtier de gâche pour des dormants en acier selon la revendication 1, dont la deuxième paroi extérieure (14) est formée par une section d'extrémité (15) de la paroi du dormant en acier qui est coudée à angle droit à partir de la section (11) formant la première paroi extérieure (10).

3. Boîtier de gâche pour des dormants en acier selon la revendication 1 ou 2, dont la paroi arrière (16) comporte sur son extrémité associée à la deuxième paroi extérieure (14) une section de prolongement (20) recourbée à la parallèle de la deuxième paroi extérieure (14) qui s'applique contre la face intérieure de la deuxième paroi extérieure (14) et qui forme le renfort de la deuxième paroi extérieure (14).

4. Boîtier de gâche pour des dormants en acier selon la revendication 3, sur lequel la section de prolongement (20) de la paroi arrière (16) qui s'applique contre la face intérieure de la deuxième paroi extérieure (14) est recourbée de 180 degrés sur son extrémité distale vers une section terminale de prolongement (21), qui s'applique contre la face intérieure de la section de prolongement (20) et qui forme un renfort supplémentaire de la deuxième paroi extérieure (14).

5. Boîtier de gâche pour des dormants en acier selon la revendication 3 ou 4, sur lequel la section de prolongement (20) de la paroi arrière (16) s'étend en direction de la largeur de porte, sensiblement sur l'ensemble de la deuxième paroi extérieure (14).

6. Boîtier de gâche pour des dormants en acier selon la revendication 4 ou 5, sur lequel la section terminale de prolongement (21) de la paroi arrière (16) s'étend en direction de la largeur de porte sur une grande partie de la section de prolongement (20) de la paroi arrière (16) ou de la deuxième paroi extérieure (14).

7. Boîtier de gâche pour des dormants en acier selon l'une quelconque des revendications 1 à 6, dont la paroi arrière (16) comporte une section de paroi (17) parallèle à la deuxième paroi extérieure (14) et une section de paroi (18) parallèle à la première paroi extérieure (10).

8. Boîtier de gâche pour des dormants en acier selon la revendication 7, sur lequel les deux sections de paroi (18, 17) de la paroi arrière (16) qui sont parallèles aux parois extérieures (10, 14) sont reliées entre elles sur leurs extrémités mutuellement associées par une section inclinée (19).

9. Boîtier de gâche pour des dormants en acier selon l'une quelconque des revendications 1 à 8, sur lequel deux éléments d'extrémité verticaux (22, 23) du boîtier de gâche (4), au moyen desquels le boîtier de gâche (4) est fermé sur le haut et sur le bas comportent chacun une paroi de protection (26) disposée à l'horizontale, une plaque de fixation (24) disposée à la verticale, au moyen de laquelle l'élément d'extrémité vertical (22, 23) peut être relié avec la paroi du dormant en acier et une languette de fermeture (25) disposée à la verticale, au moyen de laquelle l'élément d'extrémité vertical (22, 23) peut être relié avec la paroi arrière (16) du boîtier de gâche (4).

10. Boîtier de gâche pour des dormants en acier selon la revendication 9, sur lequel les languettes de fermeture (25) des éléments d'extrémité verticaux (22, 23) sont fixées sur la section de paroi (17) de la paroi arrière (16) du boîtier de gâche (4) qui est parallèle à la deuxième paroi extérieure (14).

11. Boîtier de gâche pour des dormants en acier selon la revendication 9, sur lequel les languettes de fermeture (25) des éléments d'extrémité verticaux (22, 23) sont fixées sur la section inclinée (19) de la paroi arrière (16) du boîtier de gâche (4).

12. Boîtier de gâche pour des dormants en acier selon l'une quelconque des revendications 1 à 11, sur lequel une plaque de renfort (27) est montée sur la face extérieure de sa deuxième paroi latérale (14) qui est opposée à sa paroi arrière (16).

13. Boîtier de gâche pour des dormants en acier selon la revendication 12, sur lequel la plaque de renfort (27) est soudée sur la face extérieure de la deuxième paroi extérieure (14).

14. Boîtier de gâche pour des dormants en acier selon la revendication 12 ou 13, sur lequel la plaque de renfort (27) s'étend en direction de la largeur de la porte, sur approximativement l'ensemble de la deuxième paroi extérieure (14).

15. Boîtier de gâche pour des dormants en acier selon l'une quelconque des revendications 12 à 14, sur lequel la plaque de renfort (27) est conçue en monobloc avec la paroi arrière (16).
